# EUROPÄISCHE PATENTSCHRIFT

(11) **EP 0 233 460 B1**
(45) Veröffentlichungstag und Bekanntmachung des Hinweises auf die Patenterteilung: **08.05.1991**
(21) Anmeldenummer: 87100220.0
(22) Anmeldetag: 09.01.1987
(51) Int. Cl.: B21B 29/00, B21B 31/18

(54) **Ständerfeste Biegevorrichtung für axial verschiebbare Walzen eines Mehrwalzengerüstes**
Roll bending device for axially shifting rolls of a multiple rolling stand
Dispositif pour fléchir les cylindres à déplacement axial d'une cage de laminoir

(30) Priorität: 17.01.1986 DE 3601239; 10.02.1986 DE 3604133
(43) Veröffentlichungstag der Anmeldung: 26.08.1987
(73) Patentinhaber: SMS SCHLOEMANN-SIEMAG AKTIENGESELLSCHAFT, 40237 Düsseldorf (DE)
(72) Erfinder: Jansen, Johannes, D-5912 Hilchenbach (DE); Mogendorf, Friedel, D-4100 Duisburg (DE); Simon, Karl-Heinz, D-4018 Langenfeld (DE)
(74) Vertreter: Müller, Gerd, Dipl.-Ing.

(56) Entgegenhaltungen:
- EP-A- 0 026 903
- EP-A- 0 059 417
- EP-A- 0 067 040
- WO-A-87/03227
- DE-A- 3 331 055
- GB-A- 2 024 682
- PATENT ABSTRACTS OF JAPAN, Band 8, Nr. 160 (M-312)[1597], 25. Juli 1984; & JP - A - 59 56910 (KAWASAKI) 02.04.1984

## Beschreibung

Die Erfindung betrifft eine Biegevorrichtung für axial verschiebbare Walzen eines Mehrwalzengerüstes mit vier oder mehr Walzen, wobei die Biegevorrichtung in ständerfesten, die Einbaustücke der Walzen horizontal und vertikal führenden Blöcken angeordnet ist und pro Block mindestens einem Biegezylinder mit hydraulisch beaufschlagtem Druckkolebn besteht, die die Biegekräfte auf ein Einbaustück, z.B. aus seitlich ausladende Pratzen desselben, übertragen. Sie geht damit aus von der EP-A- 59 4l7, soweit hierin ständerfeste Biegevorrichtungen beschrieben sind, die den axialen Verstellbewegungen der Walzen und ihrere Einbaustücke nicht zu folgen vermögen, also nicht "mitwandernd" bzw. walzenfixiert sind. Die Entwicklung ging in letzter Zeit in Richtung der walzenfixierten Biegevorrichtungen (EP-A- 26 903, 67 040, DE-A- 33 3l 055 und die vorgenannte EP-A- 59 4l7 in einigen Ausführungsbeispielen).

Walzenfixierte Biegevorrichtungen haben in erster Linie den Sinn, die Biegekräfte bei jeder möglichen Axialverstellung von Walzen, insbesondere Arbeitswalzen, mit stets gleichbleibender Wirkung an den Einbaustücken angreifen zu lassen. Ein weiterer Grund dafür, Biegevorrichtungen bei der Axialverschiebung von Walzung mitwandern zu lassen besteht darin, die Druckkolben von Querkräften freizuhalten, die bei der Relativbewegung zwischen den stößelartigen Kolben und den Einbaustücken bzw. deren seitlich ausladenden Pratzen entstehen würden, wenn diese ortsfest bzw. ständerfest sind. Die Entwicklung der walzenfixierten Biegevorrichtungen hat jedoch zu komplizierten und aufwendigen Konstruktionen geführt.

Der Erfindung liegt die Aufgabe zugrunde, die ursprüngliche Technik der ständerfesten Biegevorrichtung aufzugreifen und dahingehend weiterzuentwickeln, daß die ständerfest geführten Druckkolben von Biegevorrichtungen nicht nur von Querkräften freigehalten sind, sondern auch eine ständig gleichbleibende und einwandfreie Übertragung der Biegekräfte auf die mit den Walzen axial verschiebbaren Einbaustücken gewährleisten.

Die erfindungsgemäße Lösung dieser Aufgabe besteht gemäß Anspruch 1 darin, daß ausgehend von einer Biegevorrichtung nach dem Oberbegriff des Anspruchs 1, jedes Zwischenstück als stößelartige Wange oder als Druckbrücke ausgebildet ist und in Achsrichtung des oder der Druckkolben bzw. in der senkrechten Symmetrieebene S mehrerer nebeneinander liegender Druckkolben angeordnet ist und daß das Zwischenstück in der Achsrichtung des oder der Druckkolben bzw. in der Symmetrieebene S von dem oder den Druckkolben in den Blöcken höhenverschiebbar aber verkantungsfrei geführt ist.

Durch die Zwischenstücke werden nicht nur ein oder mehr gleichsinnig wirkende Druckkolben an ihren stößelartigen Enden abgedeckt mit der Folge, daß beim Verschieben von Walzen und deren Einbaustücken Querkräfte von den Druckkolben ferngehalten sind, sondern es ist auch sichergestellt, daß bei jeder Relativbewegung einer einbaustückseitigen Gegendruckfläche gegenüber der ebenen Druckfläche eines Zwischenstückes die Biegekraft stets in der Quer-Mittenebene des Radiallagers eines Einbaustückes angreift. Liegt die Richtung der übertragenen Biegekraft außerhalb der senkrechten Symmetrieebene des oder der Druckkolben, so werden Kippmomente, die auf ein Zwischenstück einwirken, von dessen verkantungsfreien Führung aufgenommen.

Um der Durchbiegung der Walzen und der damit zusammenhängenden Kippbewegung von Einbaustücken Rechnung zu tragen, wird nach Anspruch 2 die Gegendruckfläche an jedem Einbaustück wie bekannt ballig ausgeführt und zweckmäßig als eine austauschbare Schleißleiste ausgebildet.

Wenn zur Aufbringung relativ geringer Biegekräfte ein Druckkolben pro ständerfestem Block genügt, empfiehlt es sich, zur verkantungsfreien Führung eines Zwischenstückes zwei symmetrisch zur Achse des Druckkolbens in Richtung der Walzenachsen voneinander entfernte Führungsabschnitte vorzusehen. Diese Führungsabschnitte bestehen bei einem als Druckbrücke ausgeführten Zwischenstück in Übereinstimmung mit Anspruch 4 vorteilhafterweise aus Rundbolzen, die ebenso wie ihre Führungsbohrungen sehr genau herstellbar sind und Kippmomente verkantungsfrei aufnehmen.

Für den Fall, daß wegen höherer Biegekräfte jeweils ein gleichsinnig beaufschlagbares Kolbenpaar pro ständerfestem Block vorzusehen ist, wird nach Anspruch 5 vorgeschlagen, an jedem der als Druckbrücke ausgeführten Zwischenstück einen in der Symmetrieebene der Kolben angeordneten Rundbolzen zur verkantungsfreien Führung der Druckbrücke vorzusehen.

Um die verkantungsfreie Führung eines Zwischenstückes zu entlasten und damit einem überhöhten Verschleiß zu begegnen, sieht die Erfindung gemäß Anspruch 6 vor, daß jedes Zwischenstück wenigstens an ihren voneinander entfernten Führungsabschnitten oder Rundbolzen durch eine formschlüssige, mechanische Gleichlaufeinrichtung mit einem Block gekuppelt ist.

Es hat sich nach der Erfindung besonders bewährt, eine Biegevorrichtung mit den Merkmalen des Anspruchs 7 auszustatten, wonach die formschlüssige, mechanische Gleichlaufeinrichtung aus Zahnstangengetrieben besteht, bei denen die Linearverzahnungen an einem Funktionsteil ausgebildet sind, während die Rotationsverzahnungen in dem anderen, dazu relativ verschiebbaren Funktionsteil lagern.

Nach Anspruch 8 liegt es dabei im Rahmen einer Weiterbildung der Erfindung, daß jede Gleichlaufeinrichtung aus mindestens zwei durch eine Welle drehfest und koaxial verbundenen Ritzeln sowie mit diesen kämmenden Zahnstangen besteht.

Es können dabei nach Anspruch 9 die Ritzel über ihre gemeinsame Welle in den Blöcken frei drehbar gelagert sein, während sich die Zahnstangen ortsfest an den höhenverschiebbaren Wangen befinden. Nach Anspruch l0 ist es aber ebenfalls möglich, die Ritzel über ihre gemeinsame Welle in den Wangen frei drehbar zu lagern, während die Zahnstangen ortsfest an den Blöcken sitzen.

Als wichtig für eine optimale Führung hat es sich bei einer Biegevorrichtung nach der Erfindung erwiesen, daß gemäß Anspruch ll jede Wange im Bereich ihrer voneinander entfernten Führungsabschnitte nach hinten bzw. in die Blöcke hinein gerichtete Führungsverlängerungen aufweist, die innerhalb der Blöcke am Biegezylinder vorbeigeführt sind.

Eine andere Ausbildungsmöglichkeit für eine erfindungsgemäße Biegevorrichtung besteht nach Anspruch l2 darin, daß die hydraulisch beaufschlagbaren Kolben der Biegezylinder über die Gleichlaufeinrichtungen - also mittelbar - an den Wangen angreifen. Die Gleichlaufvorrichtungen bilden in diesem Falle einen Funktionsteil der Biegevorrichtung.

Für eine Biegevorrichtung, bei welcher die Welle mit den Ritzeln der Gleichlaufeinrichtung in den Wangen drehbar lagert und die Zahnstangen sich ortsfest an den Blöcken befinden, ist nach Anspruch l3 die Möglichkeit gegeben, daß die hydraulisch beaufschlagbaren Kolben der Biegezylinder an einem mit der Welle drehfest verbundenen Hebelarm angreifen. Der Drehantrieb der Welle sichert damit nicht nur die Gleichlaufbewegung der Wange, sondern er übt auch die Biegekräfte auf die an den Wangen abgestützten Einbaustücke aus.

Bei einer noch anderen Bauart einer erfindungsgemäßen Biegevorrichtung ist nach Anspruch l4 die Welle mit den Ritzeln der Gleichlaufeinrichtung in einem Schieber drehbar gelagert, und dabei steht jedes Ritzel einerseits mit einer Zahnstange an den verschiebbaren Wangen und andererseits, diametral gegenüberliegend, mit einer Zahnstange in den ortsfesten Blöcken in Formschlußeingriff.

Sind die Zahnstangen einer mechanischen Gleichlaufeinrichtung an einem Paar von Rundbolzen einer Druckbrücke angeordnet, so empfiehlt sich deren gelenkiger Anschluß entsprechend dem Anspruch l5, um Zwänge und Biegespannungen in den Rundbolzen zu verhindern.

Eine solche Ausbildung der Biegevorrichtung eignet sich besonders dort zum Einsatz, wo es erwünscht ist, aus den Biegezylindern mit relativ kleinem Stellhub vergrößerte Stellhübe für die Wangen abzuleiten.

Statt einer mechanischen Gleichlaufeinrichtung kann zur Entlastung der verkantungsfreien Führung von Zwischenstücken auch eine hydraulische Gleichlaufsteuerung für jeweils zwei gleichsinnig beaufschlagte Druckkolben angewendet werden, indem der Biegedruck für jedem Zwischenstück (Wange oder Druckbrücke) zugeordnete Paare von gleichsinnig wirkenden Druckkolben kolbenweise gegenläufig veränderbar ist in dem Sinne, daß bei einer Abweichung der Mittenebene (M) des Radiallagers eines Einbaustückes von der Symmetrieebene (S) der Druckkolben infolge einer Axialverstellung einer Walze die seitlichen Führungsabschnitte bzw. Rundbolzen in dem zugehörigen ständerfesten Block momentenfrei geführt sind.

Zur Ausbalancierung der Arbeitswalzen l und 2 sowie auch der zur Profilbeeinflussung des zwischen ihnen gebildeten Walzspaltes l7 sind besondere Biegevorrichtungen l8 erforderlich, die jeweils in den beiden ortsfesten Blöcken l6 sitzen und an seitwärts auskragenden Pratzen 3a bzw. 4a der Einbaustücke 3 bzw. 4 für die Arbeitswalzen l und 2 angreifen, wie das der Figur l entnommen werden kann.

In der Zeichnung sind verschiedene Ausführungsbeispiele einer erfindungsgemäßen Biegevorrichtung dargestellt. Es zeigen
- Figur l: eine axiale Seitenansicht des wesentlichen Aufbaus eines Vierwalzen-Walzgerüstes, teilweise im Schnitt mit Wangen als höhenverschieblichen Zwischenstücken,
- Figur 2: den in Figur l mit II gekennzeichneten Bereich in größerem Maßstab,
- Figur 3: einen Schnitt entlang der Linie III-III in Figur 2,
- Figur 4: einen Schnitt entlang der Linie IV-IV in Figur 2,
- Figur 5: eine der Figur 2 entsprechende Darstellung einer abgewandelten Bauart der Biegevorrichtung,
- Figur 6: einen Schnitt entlang der Linie VI-VI in Figur 5,
- Figur 7: einen Schnitt entlang der Linie VII-VII in Figur 5,
- Figur 8: in schematisch vereinfachter, räumlicher Durchsichtdarstellung den oberen Teil des in Figur l mit VIII gekennzeichneten, ständerseitigen Blockes mit der darin befindlichen Biegevorrichtung,
- Figur 9: einen Vertikalschnitt durch den in Figur 8 gezeigten Bereich eines Blockes mit abgewandelter Bauart der darin befindlichen Biegevorrichtung,
- Figur l0: in einer der Figur 9 entsprechenden Darstellung eine wieder abgewandelte Bauart für eine ArbeitswalzenBiegevorrichtung.
- Figur ll: eine Ansicht ähnlich Fig. l mit Druckbrücken als höhenverschiebbaren Zwischenstücken,
- Figur l2: die Situation an einem Ende zweier Arbeitswalzen mit senkrechtem Schnitt durch die Biegevorrichtungen für diese Walzen nach einem Ausführungsbeispiel,
- Figur l3: eine Darstellung ähnlich Fig. l2 für ein anderes Ausführungsbeispiel,
- Figur l4: eine Darstellung ähnlich Fig. l3 mit Gleichlaufeinrichtung im senkrechten Schnitt nach der Linie XIV-XIV in Fig. l5, und
- Figur l5: einen waagerechten Schnitt nach der Linie XV-XV in Fig. l4.

Um diese Wirkungsweise dauerhaft sicherstellen zu können, ist zwischen jeder Wange 2l und dem sie aufnehmenden Block l6 eine formschlüssige, mechanische Gleichlaufeinrichtung 24 eingebaut, die wenigstens an den in Richtung der Walzenachsen voneinander entfernten beiden Führungsabschnitten der betreffenden Wange angreift.

In Figur l der Zeichnung ist der grundsätzliche Aufbau eines Vierwalzen-(Quarto-)Walzgerüstes l teilweise dargestellt. Dabei umfaßt dieses Walzgerüst ein Paar von Arbeitswalzen l und 2, von denen jede in zwei Einbaustücken 3 bzw. 4 gelagert ist. Darüberhinaus weist es auch ein Paar von Stützwalzen 5 und 6 auf, deren jede wiederum in zwei Einbaustücken 7 bzw. 8 gelagert ist.

Die Einbaustücke 7 und 8 der Stützwalzen 5 und 6 sind unmittelbar zwischen vertikalen Führungsflächen 9 bzw. l0 der Fensterausschnitte ll an der Innenseite der vertikalen Holme l2 der Walzenständer l3 geführt. Hingegen befinden sich die Einbaustücke 3 bzw. 4 der beiden Arbeitswalzen l und 2 zwischen vertikalen Führungsflächen l5 bzw. l4 zweier Blöcke l6, die an der Innenseite beider Ständerholme l2 ortsfest gehalten sind und in die Fensterausschnitte ll der Walzenständer l3 hineinragen.

Während die Einbaustücke 7 und 8 für die Stützwalzen 5 und 6 jeweils nur in Vertikalrichtung verlagerbar zwischen den vertikalen Führungsflächen 9 bzw. l0 der Ständerholme l2 verlagert werden können, lassen sich die Einbaustücke 3 bzw. 4 der beiden Arbeitswalzen l und 2 relativ zu den vertikalen Führungsflächen l5 der Blöcke l6 sowohl in Vertikalrichtung als auch in Horizontalrichtung parallel zu den Walzenachsen verlagern.

Durch die horizontale Verlagerung der Einbaustücke 3 und 4 ist es möglich, die Arbeitswalzen l und 2 relativ zueinander wie auch relativ zu den Stützwalzen 5 bzw. 6 in Axialrichtung zu verschieben und dadurch das Walzgerüst auf die Bearbeitung unterschiedlicher Walzbandbreiten und/oder zur Beeinflussung der Walzbandprofile einzustellen.

Die relative Axialverstellung der Arbeitswalzen l und 2 wird durch der Bedienungsseite des Walzgerüstes zugeordnete (nicht dargestellte) Verschiebevorrichtungen bewirkt.

Jede der Biegevorrichtungen l8 besteht dabei aus mindestens einem Biegezylinder l9, mit darin geführtem, hydraulisch beaufschlagbarem Kolben 20, und einer Wange 2l, auf die der Kolben 20 des Biegezylinders l9 einwirkt.

Wie der Kolben 20 im Biegezylinder l9 so ist auch die Wange 2l jeder Biegevorrichtung l8 lediglich höhenverschiebbar in den Blöcken l6 geführt.

Jede Wange 2l der Biegevorrichtungen l8 erstreckt sich dabei innerhalb der Blöcke l6 parallel zur Achsrichtung der Arbeitswalzen l und 2 über eine Länge, die mindestens dem maximal möglichen axialen Verschiebeweg der Arbeitswalzen l und 2 bzw. der sie lagernden Einbaustücke 3 bzw. 4 entspricht.

An ihrem freien bzw. aus den Blöcken l6 herausragenden Ende weist jede Wange 2l eine parallel zu den Walzenachsen gerichtete und horizontal verlaufende Druckfläche 22 auf, mit der die Pratzen 3a bzw. 4a der Einbaustücke 3 bzw. 4 jeweils über eine Gegendruckfläche 23 zusammenwirken. Die Gegendruckflächen 23 sind dabei so ausgebildet, daß sie die Biegekräfte stets im Bereich der vertikalen Quer-Mittenebene der Radiallager der Einbaustücke aufnehmen.

Ein wichtiges Ausbildungskriterium der Biegevorrichtungen l8 liegt darin, daß die die Druckflächen 22 aufweisenden Wangen 2l bei jedem möglichen Betriebszustand des Walzgerüstes über ihre ganze Länge exakt in einer Lage gehalten werden, bei der die Druckfläche 22 in jeder Richtung und ständig ihre exakte Horizontallage beibehält.

Besonders deutlich ist aus den Figuren 2 und 4 ersichtlich, daß die formschlüssige, mechanische Gleichlaufeinrichtung 24 aus Zahnstangengetrieben 25a, 25b besteht, bei denen die Linearverzahnungen 26a und 26b an der Wange 2l sitzen bzw. ausgebildet sind, während die Rotationsverzahnungen 27a und 27b jeweils um eine ortsfeste Achse 28 in den Blöcken l6 drehbar lagern.

Jede Gleichlaufeinrichtung 24 besteht dabei, wie Figur 4 zeigt, aus zwei durch eine Welle 29 drehfest und koaxial verbundenen Ritzeln 27a und 27b sowie mit diesen kämmenden Zahnstangen 26a und 26b.

Die Ritzel 27a und 27b sind dabei über ihre gemeinsame Welle 29 in den Blöcken l6 frei drehbar gelagert, während sich die mit ihnen kämmenden Zahnstangen 26a und 26b fest an den höhenverschiebbaren Wangen 2l befinden.

Während aus Figur l hervorgeht, daß jeder im gleichen Block l6 in Höhenrichtiung verschiebbar geführten Wange 2l der Biegevorrichtung ein eigener Biegezylinder l9 mit darin verschiebbarem Kolben 20 zugeordnet ist, kann der Figur 3 entnommen werden, daß auch die Möglichkeit besteht, den beiden im gleichen Block l6 geführten Wangen 2l einen gemeinsamen Biegezylinder l9 mit darin verschiebbarem Kolben 20 zuzuordnen.

Der eigentliche Biegezylinder l9 ist dabei in die autwärts verschiebbare Wange 2l eingearbeitet, wobei der darin verschiebbare Kolben 20 eine nach unten gerichtete Kolbenstange 20a hat, die über zwei mit Kugelflächen ineinandergreifende Druckpfannen 20b und eine Fixierplatte 20c mit der nach abwärts verschiebbaren Wange 2l im Block l6 gekuppelt ist. Gegenüber der Bauart einer Biegevorrichtung nach Figur l wird durch diejenige nach Figur 3 eine weitere bauliche Vereinfachung erzielt.

Der Figur 4 ist zu entnehmen, daß der Biegezylinder l9 und der zugehörige Kolben 20 den beiden Wangen 2l im Kreuzungsbereich ihrer Längs- und Querebenen zugeordnet sind und somit eine Symmetrielage zu den formschlüssigen, mechanischen Gleichlaufeinrichtungen 24 einnehmen.

In den Figuren 5 bis 7 der Zeichnung sind Biegevorrichtungen l8 für die Arbeitswalzen l und 2 dargestellt, welche sich von denjenigen nach den Figuren 2 bis 4 im Grunde genommen nur dadurch unterscheiden, daß die im gleichen Block l6 angeordneten beiden Wangen 2l nicht über einen Biegezylinder l9 und einen Kolben 20 zusammenarbeiten, sondern mit zwei parallelen Biegezylindern l9 und darin verschiebbaren Kolben ausgestattet sind. Diese sind dabei symmetrisch zu beiden Seiten einer Quer-Mittelebene des Blocks l6 angeordnet, und dazwischen ist zum Zusammenwirken mit beiden Wangen 2l noch ein zusätzlicher Führungsholm 30, bspw. mit Rechteckquerschnitt, eingebaut, der die Kolbenstangen 20a von Seitenkräften entlasten kann, wenn die beiden Wangen 2l auseinandergefahren werden.

Während die Ausgestaltung der Biegevorrichtungen nach den Figuren 2 bis 4 sich besonders für Einbaufälle eignet, bei denen es auf relativ kleine Einbauabmessungen für die Blöcke l6 in Richtung der Walzenachsen ankommt, ist die Bauform nach den Figuren 5 bis 7 dort benutzbar, wo die Blöcke l6 in Richtung der Walzenachsen eine größere Einbauabmessung erhalten können und über die Biegevorrichtungen l8 auf die Arbeitswalzen relativ hohe Biegekräfte ausgeübt werden müssen. Die Einbauabmessungen der Blöcke l6 parallel zur Walzrichtung können bei der Bauform nach den Figuren 5 bis 7 jedoch mit denjenigen der Bauform nach den Figuren 2 bis 4 ohne weiteres übereinstimmen.

In Figur 8 der Zeichnung ist in räumlicher Darstellung und größerem Maßstab eine in einen Block l6 eingebaute Biegevorrichtung l8 gezeigt, deren Grundaufbau mit dem nach Figur l übereinstimmt. Dabei ist die formschlüssige, mechanische Gleichlaufeinrichtung 24 zu sehen, welche auf einer im Block l6 drehbar gelagerten Welle 29 drehfest die beiden Ritzel 27a und 27b trägt. Diese kämmen dauernd mit den beiden Zahnstangen 26a und 26b, die fest mit der Wange 2l verbunden sind, die ausschließlich vertikal verschiebbar im Block l6 geführt wird.

Aus Figur 8 ist dabei ersichtlich, daß jede Wange 2l im Bereich ihrer voneinander entfernten Führungsabschnitte, also im Bereich der beiden an Ihnen befestigten Zahnstangen 26a und 26b, nach hinten bzw. in den Block l6 hinein gerichtete Führungsverlängerungen 2la und 2lb aufweist, die innerhalb des Blockes l6 am mittig angeordneten Biegezylinder l9 vorbeigeführt sind.

Auf diese Art und Weise wird unter bestmöglicher Ausnutzung des verfügbaren Einbauraums das Führungsverhalten der Wange 2l wesentlich verbessert.

In Figur 8 ist desweiteren noch angedeutet, daß die Gegendruckfläche 23 des Einbaustückes 3 eine mit der vertikalen Quer-Mittelebene des Lagers desselben zusammenfallende ballige Erhöhung aufweist, welche zweckmäßigerweise von einer austauschbaren Schleißleiste gebildet wird. Auf diese Art und Weise ist sichergestellt, daß sich die Lage der Einbaustücke 3 bzw. 4 für die Arbeitswalzen l bzw. 2 entsprechend der jeweiligen Biegeverformung der Arbeitswalzen l bzw. 2 gegenüber den Blöcken l6 und/oder den Wangen 2l einstellen kann.

In Figur 9 ist eine gegenüber der Figur 8 baulich abgewandelte Biegevorrichtung l8 im Vertikalschnitt gezeigt.

Der Unterschied gegenüber der Bauart nach Figur 8 liegt darin, daß die Ritzel 27a, 27b der formschlüssigen, mechanischen Gleichlaufvorrichtung 24 über die sie drehfest miteinander verbindende Welle 29 frei drehbar in der Wange 2l gelagert sind, während die zugehörigen Zahnstangen 26a und 26b jeweils ortsfest im Block l6 montiert sind.

Es ergibt sich hierdurch eine kinematisch umgekehrte Anordnung der die Gleichlaufvorrichtung 24 bildenden Funktionselemente gegenüber der Bauform nach Figur 8. Die grundsätzliche Wirkungsweise der Ausführungsform nach Figur 9 ist jedoch die gleiche wie bei der Ausführungsform nach Figur 8.

Die Figur l0 zeigt in einer der Figur 9 entsprechenden Darstellung eine weitere Ausbildungsmöglichkeit für eine erfindungsgemäße Biegevorrichtung l8. In diesem Falle ist die Anordnung so getroffen, daß der hydraulisch beaufschlagbare Kolben 20 des Biegezylinders l9 über die formschlüssige mechanische Gleichlaufeinrichtung 24 auf die im Block l6 höhenverschiebbar geführte Wange 2l einwirkt.

Die Welle 29 mit den drehfest darauf sitzenden beiden Ritzeln 27a, 27b ist hierbei in einem in Höhenrichtung verstellbaren Schieber 3l drehbar gelagert, wobei die Ritzel 27a, 27b einerseits mit den Zahnstangen 26a, 26b an der Wange 2l kämmen. Andererseits stehen jedoch die Ritzel 27a, 27b an einer diametral gegenüberliegenden Stelle ihres Umfangs auch noch mit Zahnstangen 26c und 26d in Formschlußeingriff, welche starr in den ortsfesten Blöcken l6 angeordnet bzw. befestigt sind.

Die formschlüssige mechanische Gleichlaufvorrichtung 24 wird hier also zugleich als Differentialgetriebe benutzt, welches zwischen den Biegezylindern l9 bzw. dessen Kolben 20 und die Wange 2l eingeschaltet ist.

Eine solche Bauart für die Biegevorrichtungen l8 ist besonders dann empfehlenswert, wenn Biegezylinder l9 benutzt werden sollen, die mit relativ kleinen Hubstrecken ihres Kolbens arbeiten, dabei jedoch größere Hubwege der Wangen 2l in den ständerfesten Blöcken l6 hervorbringen müssen.

Selbstverständlich wäre es auch denkbar, Biegevorrichtungen l8, bei denen die Welle 29 mit den beiden Ritzeln 27a, 27b der Gleichlaufeinrichtung 24 gemäß Figur 9 in den Wangen 2l drehbar lagert, während die Zahnstangen 26a, 26b sich ortsfest an den Blöcken l6 befinden, die hydraulisch beaufschlagbaren Kolben 20 der Biegezylinder l9 an einem mit der Welle 29 drehfest verbundenen Hebelarm angreifen zu lassen und auf diese Art und Weise die Hubbewegung der Wangen 2l zu erzeugen.

Eine solche Ausgestaltung kann sich bspw. dann als zweckmäßig erweisen, wenn die Biegezylinder l9 mit ihren Kolben 20 nicht innerhalb der ständerfesten Blöcke l6 untergebracht werden können, sondern diesen stattdessen an der Außenseite der Walzenständer l3 zugeordnet werden müssen.

Das Vierwalzengerüst nach Fig. ll entspricht in den Bezugsziffern demjenigen nach Fig. l. Auch hier sind in jeweils einerm ständerfesten Block l6 ein oder zwei Paare von gleichachsigen Biegezylindern l9 vorgesehen, da es sich um Biegevorrichtungen für Arbeitswalzen handelt. Es versteht sich, daß eine Biegevorrichtung für Zwischenwalzen pro ständerfestem Block l6 lediglich einen oder ein Paar von gleichsinnig wirkenden Biegezylindern l9 aufweisen würde. Die in Fig. ll dargestellten Biegevorrichtungen werden im einzelnen anhand Fig. l2 bis l5 näher beschrieben.

In Fig. l2 ist das eine Ende der Arbeitswalzen l, 2 mit den eine Biegevorrichtung übergreifenden Pratzen 3a, 4a dargestellt. Ein jeder ständerfester Block l6 ist mit zwei Paaren von gleichachsigen, hydraulisch beaufschlagten Druckkolebn 42, 44 bzw. 43, 45 versehen, d h. die nebeneinanderliegenden Druckkolben 42, 43 bzw. 44, 45 sind paarweise gleichwirkend und üben gemeinschaftlich Biegekräfte zum Gegenbiegen der Arbeitswalzen aus. Jedes Paar von gleichsinnig wirkenden Druckkolben ist von einer gemeinsamen Druckbrücke 56, 57 abgedeckt. Jede Druckbrücke weist in der Symmetrieebene S zu den gleichachsigen Druckkolben einen angeformten Rundbolzen 50 bzw. 5l auf, die in einer gemeinsamen Bohrung 32 mit engem Spiel geführt sind, so daß die Druckbrücken verkantungsfrei geführt sind. Die Druckbrücken 56, 57 sind - wie Fig. l2 für den Druckkolben 42 zwigt - über offene Sprengringe 33, die in Ringnuten 42a der Druckkolben eingreifen und an den Druckbrücken festgeschraubt sind, mit den Druckkolben verbunden.

Die Druckbrücke 56 (und ebenso die untere Druckbrücke 57) hat eine ebene Druckübertragungsfläche 34, wogegen die Gegendruckfläche 35 der Pratzen 3a, 4a symmetrisch zur Mittenebene M ballig ausgeführt sind. Die Mittenebene M definiert die Mittenebene der Radiallager in den Einbaustücken, die gegenüber der ortsfesten Symmetrieebene S etwas nach rechts versetzt ist, weil die Walzen l, 2 und die Pratzen 3a, 4a durch eine Axialverstellung etwas aus der mittleren Axiallage nach links verstellt sind. Zu bemerken ist, daß tatsächlich im Rahmen der Erfindung vorrangig eine gegenläufige Verstellung der Arbeitswalzen infrage kommt.

In der Mittenebene M ist die Gegendruckfläche 35 mit einer gehärteten Schleißleiste 36 versehen. Dies gilt ebenso für die untere Pratze 4a. Die Balligkeit der Gegendruckflächen 35 und insbesondere der Schleißleisten 36 stellt sicher, daß die von den gleichsinnig wirkenden Kolbenpaaren 42, 43 bzw. 44, 45 ausgeübten Biegekräfte stets in der Mittenebene M der Lager übertragen werden, allerdings meist unter Entstehung eines auf die Druckbrücken 56 und 57 einwirkenden Kippmomentes, das jedoch durch die exakte Rundbolzen-Führung der Druckbrücken in dem ständerfesten Block soweit unwirksam ist, daß die Druckbrücken als verkantungsfrei geführt anzusehen sind. Um bei großen Abweichungen zwischen der ortsfesten Symmetrieebene S und der Lager-Mittenebene M die Rund-Führungsbolzen 50, 5l von ihrer Aufgabe der verkantungsfreien Fürhung der Druckbrücken 56, 57 weitgehend zu entlasten, ist der veränderliche Biegedruck zum Beaufschlagen eines jeden Paares von gleichachsig wirkenden Druckkolben 42, 43 bzw. 44, 45 kolbenweise gegenläufig veränderbar in dem Sinne, daß bei einer Abweichung der Mittenebene M von der Symmetrieebene S infolge einer Axialverschiebung einer Walze die Rundbolzen 50, 5l in dem zugehörigen ständerfesten Block l6 momentenfrei geführt sind.

Das Ausführungsbeispiel nach Fig. l3 unterscheidet sich gegenüber demjenigen nach Fig. l2 allein dadurch, daß in einem ständerfesten Block lediglich ein Paar von gegenläufig wirkenden Druckkolben 52, 53 in der Symmetrieebene S vorgesehen sind, die von Druckbrücken 46, 47 abgedeckt sind. An diesen Druckbrücken sind symmetrisch zu der Symmetrieebene S jeweils Paare von Rundbolzen 48 und 49 angeformt.

Bei dem Ausführungsbeispiel nach Fig. l4 handelt es sich um die gleichen Biegevorrichtungen wie nach Fig. l3 mit dem Unterschied jedoch, daß die Führungs-Rundbolzen 48 und 49 mit zahnstangenähnlichen Verzahnungen 55 versehen sind. Gegenüber der Zeichenebene vorgelagert greifen in diese Zahnstangenverzahnungen 55 Ritzelsegmente 60 ein, wie besser aus Fig. l5 zu ersehen ist.Jeweils ein Paar von gleichachsigen Ritzelsegmenten 60 ist über eine Sychronwelle 6l verbunden, so daß das Rundbolzenpaar 48 und das Rundbolzenpaar 49 unter sich im Sinne einer Gleichlaufsteuerung mechanisch synchronisiert ist. Auch dies entlastet die Rundbolzen 48, 49 hinsichtlich der Annahme von Kippmomenten die je nach der axialen Einstellung der Arbeitswalzen l, 2 der einbaustückseitigen Pratzen 3a, 4a auf die Druckbrücken 46, 47 einwirken könnten. Da die Gleichlaufeinrichtung zu einer Torsion der Sychronwelle 6l führt, ist es zur Vermeidung von Zwängen erforderlich, die Verbindung zwischen den Druckbrücken und der Rundbolzen gelenkig zu gestalten, was durch die Ausbildung der Rundbolzen mit Kugelköpfen 48a bzw. 49a schematisch dargestellt ist, die in entsprechende Kugelpfannen der Druckbrücken eingreifen. Selbstverständlich können die Druckbrücken 46, 47 auch über Gelenkbolzen mit dem Rundbolzen 48, 49 verbunden sein.

Ein jeder ständerfester Block l6 hat quergerichtete Ausnehmungen l6a (Fig. l5), die groß genug sind, um die Synchronwelle 6l mit den beiden Ritzelsegmenten 60 in hochgestellter Lage seitlich einbauen zu können. Mit der Einführung der Rundbolzen 48 werden deren Zahnstangenverzahnungen 55 durch Drehen der Sychronwelle 6l mit den Verzahnungen der Ritzelsegmente 60 in Eingriff gebracht. Die Sychronwelle 6l hat an beiden Enden der Lagerzapfen 6la, über die die Sychronwelle in den die Ausnehmung l6a verschließenden Deckeln 62 gelagert ist.

Es ist zu bemerken, daß die ständerfesten Biegevorrichtungen, die es erlauben, hydraulische Leitungen fest zu verlegen, insbesondere für relativ kleine axiale Verstellwege der Arbeitswalzen ausgelegt sind. Solche relativ kleinen Verstellwege ergeben sich bei nicht zu großen Unterschieden in der Breite des zu walzenden Flachmaterials, bei der Axialverstellung von Arbeitswalzen unter Verwendung von Walzen mit flaschenförmiger Kontur nach der DE-A- 30 38 865 oder auch beim zyklischen gegenläufigen Verschieben von Arbeitswalzen zur Vermeidung von örtlichem Walzenverschleiß im Bereich der Bandkanten.

## Patentansprüche

1. Biegevorrichtung für axial verschiebbare Walzen eines Mehrwalzengerüstes mit vier oder mehr Walzen, die in ständerfesten, die Einbaustücke (3, 4) der verschiebbaren Walzen (1, 2) horizontal und vertikal führenden Blöcken (16) angeordnet ist und pro Block aus mindestens einem Biegezylinder (19) mit hydraulisch beaufschlagbarem Druckkolben (20) besteht, die die Biegekräfte auf ein Einbaustück (3, 4) übertragen, wobei zwischen den Druckkolben (20) und dem Einbaustück (3, 4) Zwischenstücke (21; 46, 56; 47, 57) angeordnet sind, und die Zwischenstücke (21; 46, 56; 47, 57) an ihren aus den Blöcken (16) herausregenden Enden jeweils eine parallel zu den Walzenachsen (1, 2) gerichtete, horizontale ebene Druckfläche aufweisen, die sich mindestens über den maximalen axialen Verschiebeweg der Walze (1, 2) erstreckt, und wobei ferner das Einbaustück (3, 4) zur Aufnahme der Biegekraft mit einer Gegendruckfläche (23) versehen ist, die mindestens im Bereich der Quer-Mittenebene (M) seines Radiallagers angeordnet ist,
**dadurch gekennzeichnet,**
daß jedes Zwischenstück als stößelartige Wange (21) oder als Druckbrücke (46, 56 bzw. 47, 57) ausgebildet ist und in Achsrichtung des oder der Druckkolben (20, 52, 53) bzw. in der senkrechten Symmetrieebene (S) mehrerer nebeneinander angeordneter Druckkolben (20, 42, 43) angeordnet ist und daß das Zwischenstück in der Achsrichtung des oder der Druckkolben bzw. in der Symmetrieebene (S) von dem oder den Druckkolben in den Blöcken (16) höhenverschiebbar aber verkantungsfrei geführt ist.

2. Biegevorrichtung nach Anspruch 1,
**dadurch gekennzeichnet,**
daß die Gegendruckfläche (23, 35) am Einbaustück ballig ausgeführt ist und zweckmäßig aus einer austauschbaren Schleißleiste (36) besteht.

3. Biegevorrichtung nach Anspruch 1 mit jeweils einem Druckkolben pro ständerfestem Block,
**gekennzeichnet durch**
zwei symmetrisch zur Achse des Druckkolbens (20, 52) angeordnete, in Richtung der Walzenachsen voneinander entfernte Führungsabschnitte (21a, 48 bzw. 49) an jedem Zwischenstück (21, 46 bzw. 47).

4. Biegevorrichtung nach Anspruch 3 mit einer Druckbrücke als Zwischenstück,
**dadurch gekennzeichnet,**
daß die Führungsabschnitte aus Rundbolzen (48, 49) bestehen.

5. Biegevorrichtung nach Anspruch 1 mit jeweils einem gleichsinnig beaufschlagten Druckkolben-Paar pro ständerfestem Block,
**gekennzeichnet durch**
einen in der Symmetrieebene (S) der Druckkolben (20; 42, 43 bzw. 44, 45) angeordneten Rundbolzen (50 bzw. 51) an jedem als Druckbrücke (56, 57) ausgeführten Zwischenstück.

6. Biegevorrichtung nach Anspruch 3 oder 5,
**dadurch gekennzeichnet,**
daß jedes zwischenstück (21; 46 bzw. 47) wenigstens an seinen voneinander entfernten Führungsabschnitten bzw. Rundbolzen durch eine formschlüssige, mechanische Gleichlaufeinrichtung (24, 25a, 25b, 26a, 26b, 27a, 27b, 28, 29, 60, 61, 62) mit einem Block (16) gekoppelt ist.

7. Biegevorrichtung nach Anspruch 6,
**dadurch gekennzeichnet,**
daß die formschlüssige, mechanische Gleichlaufeinrichtung (24) aus Zahnstangengetrieben (25a, 25b) besteht, bei denen die Linear-Verzahnungen (26a, 26b, 55) an einem Funktionsteil (Wange 21 oder Rundbolzen 48, 49) ausgebildet sind, während die Rotationsverzahnungen (27a, 27b, 60) im anderen, dazu relativ verschiebbaren Funktionsteil (Block 16) lagern.

8. Biegevorrichtung nach Anspruch 7,
**dadurch gekennzeichnet,**
daß jede Gleichlaufeinrichtung (24) aus mindestens zwei durch eine Welle (29, 61) drehfest und koaxial verbundenen Ritzeln (27a, 27b, 60) sowie mit diesen kämmenden Zahnstangen (26a, 26b, 55) besteht.

9. Biegevorrichtung nach Anspruch 8,
**dadurch gekennzeichnet,**
daß die Ritzel (27a, 27b) über ihre gemeinsame Welle (29, 61) in den Blöcken (16) frei drehbar gelagert sind, während sich die Zahnstangen (26a, 26b, 60) starr an den Wangen (21) bzw. Rundbolzen (48, 49) befinden.

10. Biegevorrichtung nach Anspruch 6,
**dadurch gekennzeichnet,**
daß die Ritzel (27a, 27b) über ihre gemeinsame Welle (29) in den Wangen (21) frei drehbar lagern, während die Zahnstangen (26a, 26b) starr an den Blöcken (16) sitzen.

11. Biegevorrichtung nach Anspruch 9,
**dadurch gekennzeichnet,**
daß jede Wange (21) im Bereich ihrer voneinander entfernten Führungsabschnitte nach hinten bzw. in die Blöcke (16) hinein gerichtete Führungsverlängerungen (21a, 21b) aufweist, die innerhalb der Blöcke (16) am Biegezylinder (19) vorbeigeführt sind.

12. Biegevorrichtung nach Anspruch 8,
**dadurch gekennzeichnet,**
daß die hydraulisch beaufschlagbaren Kolben (20) der Biegezylinder (19) über die Gleichlaufeinrichtungen (24) an den Wangen (21) angreifen.

13. Biegevorrichtung nach Anspruch 12, bei welcher die Wellen mit den Ritzeln der Gleichlaufeinrichtung in den Wangen drehbar gelagert und die Zahnstangen sich ortsfest an den Blöcken befinden,
**dadurch gekennzeichnet,**
daß die hydraulisch beaufschlagbaren Kolben (20) der Biegezylinder (19) an einem mit der Welle (29) drehfest verbundenen Hebelarm angreifen.

14. Biegevorrichtung nach Anspruch 12,
**dadurch gekennzeichnet,**
daß die Welle (29) mit den Ritzeln der Gleichlaufeinrichtung (24) in einem Schieber (31) drehbar gelagert ist und dabei jedes Ritzel (27a, 27b) einerseits mit einer Zahnstange (26a, 26b) an den verschiebbaren Wangen (21) und andererseits, diametral gegenüberliegend, mit einer Zahnstange (26c, 26d) in den ortsfesten Blöcken (16) in Formschlußeingriff steht.

15. Biegevorrichtung nach Anspruch 3, 4 und 9 mit den Rundbolzen einer Druckbrücke angeordneten Zahnstangen,
**dadurch gekennzeichnet,**
daß die Druckbrücke (46, 47) mit den Rundbolzen (48, 49) gelenkig (48a, 49a) verbunden ist.

16. Biegevorrichtung nach Anspruch 5 mit die Druckkolben beaufschlagendem veränderlichem Biegedruck,
**dadurch gekennzeichnet,**
daß der Biegedruck für jedem Zwischenstück (stößelartige Wangen 21 bzw. Druckbrücken 56, 57) zugeordnete Paare von gleichsinnig wirkenden Druckkolben (42, 43 bzw. 44, 45) kolbenweise gegenläufig veränderbar ist in dem Sinne, daß bei einer Abweichung der Mittelebene (M) des Radiallagers eines Einbaustückes von der Symmetrieebene (S) der Druckkolben infolge einer Axialverstellung einer Walze (1, 2) die Führungsabschnitte bzw. Rundbolzen (50, 51) in dem zugehörigen ständerfesten Block (16) momentenfrei geführt sind.

## Claims

1. Bending device, for axially displaceable rolls of a cluster stand with four or more rolls, which is arranged in blocks (16), which are fast with the standard and guide the chocks (3, 4) of the displaceable rolls (1, 2) horizontally and vertically, and consists for each block of at least one bending cylinder (19) with hydraulically loadable pressure piston (20), which transmit the bending forces to a chock (3, 4), wherein intermediate members (21; 46, 56; 47, 57) are arranged between the pressure pistons (20) and the chocks (3, 4) and the intermediate members (21; 46, 56; 47, 57) at their ends projecting out of the blocks (16) each display a respective horizontal planar pressure surface, which is oriented parallelly to the roll axes (1, 2) and extends over at least the maximum axial displacement path of the roll (1, 2), and wherein furthermore the chock (3, 4) is provided with a counterpressure surface (23), which is arranged at least in the region of the transverse centre plane (M) of its radial bearing, for the reception of the bending force, characterised thereby, that each intermediate member is constructed as ramlike cheek (21) or as pressure bridge (46, 56 or 47, 57) and arranged either in axial direction of the pressure piston or pistons (20, 52, 53) or in the vertical symmetry plane (S) of several pressure pistons (20, 42, 43) arranged one beside the other and that the intermediate member is guided in the blocks (16) to be displaceable vertically, but free of canting, either in the axial direction of the pressure piston or pistons or in the symmetry plane (S) of the pressure piston or pistons.

2. Bending device according to claim 1, characterised thereby, that the counterpressure surface (23, 35) at the chock is constructed to be cambered and expediently consists of an exchangeable strip (36) subject to wear.

3. Bending device according to claim 1 with a respective pressure piston for each block fast with the standard, characterised by two guide portions (21a, 48 or 49), which are arranged symmetrically to the axis of the pressure piston (20, 52) and each spaced from the other in the direction of the roll axes, at each intermediate member (21, 46 or 47).

4. Bending device according to claim 3 with a pressure bridge as intermediate member, characterised thereby, that the guide portions consist of round bolts (48, 49).

5. Bending device according to claim 1 with a respective pressure piston pair loaded in like sense for each block fast with the standard, characterised by a round bolt (50 or 51), which is arranged in the symmetry plane (S) of the pressure pistons (20; 42, 43 or 44, 45) at each intermediate member constructed as pressure bridge (56, 57).

6. Bending device according to claim 3 or 5, characterised thereby, that each intermediate member (21, 46 or 47) is coupled with a block (16), at least at its mutually spaced guide portions or round bolts, by a shape-looking mechanical synchronising equipment (24, 25a, 25b, 26a, 26b, 27a, 27b, 28, 29, 60, 61, 62).

7. Bending device according to claim 6, characterised thereby, that the shape-looking mechanical synchronising equipment (24) consists of toothed rack drives (25a, 25b), in which the linear toothings (26a, 26b, 55) are formed at a functional part (cheek 21 or round bolt 48, 49), while the rotary toothings (27a, 27b, 60) are borne in the other functional part (block 16) displaceable relatively thereto.

8. Bending device according to claim 7, characterised thereby, that each synchronising equipment (24) consists of at least two pinions (27a, 27b, 60), which are connected co-axially and secure against rotation by a shaft (29, 61) as well as toothed racks (26a, 26b, 55) meshing with these.

9. Bending device according to claim 8, characterised thereby, that the pinions (27a, 27b) are borne by way of their common shaft (29, 61) to be freely rotatable in the blocks (16), while the toothed racks (26a, 26b, 55) are rigidly disposed either at the cheeks (21) or at the round bolts (48, 49).

10. Bending device according to claim 6, characterised thereby, that the pinions (27a, 27b) are borne by way of their common shaft (29) to be freely rotatable in the cheeks (21), while the toothed racks (26a, 26b) sit rigidly at the blocks (16).

11. Bending device according to claim 9, characterised thereby, that each cheek (21) in the region of its mutually spaced guide portions displays guide prolongations (21a, 21b), which are directed rearwardly or into the blocks (16) and are led past the bending cylinder (19) within the blocks (16).

12. Bending device according to claim 8, characterised thereby, that the hydraulically loadable pistons (20) of the bending cylinders (19) engage at the cheeks (21) by way of the synchronising equipments (24).

13. Bending device according to claim 12, in which the shafts with the pinions of the synchronising equipment are borne to be rotatable in the cheeks and the toothed racks are disposed fixed in location at the blocks, characterised thereby, that the hydraulically loadable pistons (20) of the bending cylinders (19) engage at a lever arm connected secure against rotation with the shaft (29).

14. Bending device according to claim 12, characterised thereby, that the shaft (29) with the pinions of the synchronising equipment (24) is borne to be rotatable in a slide (31) and each pinion (27a, 27b) in that case stands in shape-locking engagement on the one hand with a toothed rack (26a, 26b) at the displaceable cheeks (21) and on the other hand, diametrally opposite, with a toothed rack (26c, 26d) in the fixedly located blocks (16).

15. Bending device according to claims 3, 4 and 9 with toothed racks arranged at the round belts of a pressure bridge, characterised thereby, that the pressure bridge (46, 47) is articulatedly (48a, 49a) connected with the round bolts (48, 49).

16. Bending device according to claim 5 with a variable bending pressure loading the pressure pistons, characterised thereby, that the bending pressure for pairs of pressure pistons (42, 43 or 44, 45), acting in like sense and associated with each intermediate member (ramlike cheeks 21 or pressure bridges 56, 57), is variable in opposite sense by way of the piston in the sense that, on a deviation of the centre plane (M) of the radial bearing of a chock from the symmetry plane (S) of the pressure piston in consequence of the axial adjustment of a roll (1, 2), either the guide portions or the round bolts (50, 51) are guided free of moment in the associated block (16) fast with the standard.

## Revendications

1. Dispositif de flexion de cylindres d'une cage de laminoir à quatre ou à plus de quatre cylindres, qui peuvent se déplacer dans le sens axial, qui est monté dans des blocs (16) qui sont solidaires de montants et guident horizontalement et verticalement les empoises (3, 4) des cylindres mobiles (1, 2) et qui comprend, pour chaque bloc, au moins un vérin de flexion (19) associé à un piston de compression hydraulique (20) qui transmet les forces de flexion à une empoise (3, 4), des pièces intermédiaires (21, 46, 56; 47, 57) étant intercalées entre le piston de compression (20) et l'empoise (3, 4) et ces pièces intermédiaires (21, 46, 56, 47, 57) comportant, à chacune de leurs extrémités dépassant les blocs (16), une surface de compression horizontale plane qui est orientée parallèlement aux axes des cylindres (1, 2) et qui s'étend au moins sur le trajet de déplacement axial minimal du cylindre (1, 2) et, par ailleurs, l'empoise (3, 4) comportant, pour l'absorption de la force de pression, une surface de contre-pression (23) qui se trouve au moins dans la zone du plan médian transversal (M) de son palier radial, caractérisé en ce que chaque pièce intermédiaire est une plaque constituée par un poussoir (21) ou par un pont de compression (46, 56 ou 47, 57) et orientée dans la direction de l'axe du ou des pistons de compression (20, 52, 53) ou située dans le plan de symétrie vertical (S) de plusieurs pistons de compression (20, 42, 43) disposés les uns à côté des autres et en ce que lapièce intermédiaire est guidée dans les blocs (16) de manière à pouvoir être réglée en hauteur sans possibilité de coincement dans la direction du ou des axes du ou des pistons de compression ou dans le plan de symétrie (S) du ou des pistons de compression.

2. Dispositif de flexion selon la revendication 1, caractérisé en ce que la surface de contre-pression (23, 35), au niveau de l'empoise, est bombée et constituée par une bande d'usure amovible (36).

3. Dispositif de flexion selon la revendication 1, comportant un piston de compression dans chaque bloc solidaire d'un montant, caractérisé en ce que chaque pièce intermédiaire (21, 46 ou 47) comporte deux zones de guidage (21a, 48 ou 49) symétriques par rapport à l'axe du piston de compression (20, 52) et situées à une certaine distance l'une de l'autre dans la direction des axes de cylindres.

4. Dispositif de flexion selon la revendication 3, comportant une pièce intermédiaire constituée par un pont de compression, caractérisé en ce que les pièces de guidage sont des boulons ronds (48, 49)

5. Dispositif de flexion selon la revendication 1, comportant, dans chaque bloc solidaire d'un montant, une paire de pistons de compression synchronisés, caractérisé en ce que chaque pièce intermédiaire constituée par un pont de compression (56, 57) comporte un boulon rond (50 ou 51) placé dans le plan de symétrie (S) des pistons de compression (20; 42, 43 ou 44, 45).

6. Dispositif de flexion selon l'une des revendications 3 ou 5, caractérisé en ce que chaque pièce intermédiaire (21; 46 ou 47) est, au moins au niveau de ses zones de guidage situées à une certaine distance l'une de l'autre ou des boulons ronds, accouplée à un bloc (16) par un mécanisme de synchronisation (24, 25a, 25b, 26a, 27a, 27b, 28, 29, 60, 61, 62) comportant une adaptation des formes.

7. Dispositif de flexion selon la revendication 6, caractérisé en ce que le mécanisme de synchronisation relié avec adaptation des formes est constitué par des engrenages à crémaillères (25a, 25b) dans lesquels les séries de dents linéaires (26a, 26b, 55) sont montées sur une partie intervenant dans le fonctionnement (plaque 21 ou boulons ronds (48, 49), tandis que les séries de dents rotatives (27a, 27b, 60) sont montées sur une autre partie intervenant dans le fonctionnement (bloc 16) qui peut se déplacer par translation par rapport à la première.

8. Dispositif de flexion selon la revendication 7, caractérisé en ce que chaque mécanisme de synchronisation 24 comporte deux pignons (27a, 27b, 60) reliés l'un à l'autre sans possibilité de rotation relative et coaxialement par un arbre (29, 61) ainsi que des cremaillères (26a, 26b, 55) qui sont en prise avec les pignons.

9. Dispositif de flexion selon la revendication 8, caractérisé en ce que les pignons (27a, 27b) sont montés, par l'intermédiaire de leur arbre commun (29, 61), dans des blocs (16) ou ils peuvent tourner librement, tandis que les cremaillères (26a, 26b, 60) sont solidaires des pièces (21) ou des boulons ronds (48, 49).

10. Dispositif de flexion selon la revendication 6, caractérisé en ce que les pignons (27a, 27b) sont montés sur les plaques (21) de manière à pouvoir tourner librement sur leur axe commun (29) tandis que les cremaillères (26a, 26b) sont solidaires des blocs (16).

11. Dispositif de flexion selon la revendication 9, caractérisé en ce que chaque plaque (21) comporte, au niveau de ses zones de guidage situées à une certaine distance l'une de l'autre, des prolongements de guidage (21a, 21b) qui sont dirigés vers l'arrière ou pénètrent dans les blocs (16) etqui, à l'intérieur des blocs (16), passent devant le vérin de flexion (19).

12. Dispositif de flexion selon la revendication 8, caractérisé en ce que les pistons (20) des vérins de flexion hydrauliques (19) agissent sur les plaques (21) par l'intermédiaire des mécanismes de synchronisation (24).

13. Dispositif de flexion selon la revendication 12, dans lequel les arbres associés aux pignons du mécanisme de synchronisation sont montés sur les plaques de manière à pouvoir tourner et dans lequel les crémaillères sont montées à poste fixe dans les blocs, caractérisé en ce que les pistons (20) des vérins de flexion hydrauliques (19) agissent chacun sur un bras de levier relié sans possibilité de rotation relative à l'arbre (29).

14. Dispositif de flexion selon la revendication 12, caractérisé en ce que l'abre (29) associé aux pignons du mécanisme de synchronisation (24) est monté de manière à pouvoir tourner dans une pièce coulissante (31) et que chaque pignon (27a, 27b) est en prise, avec adaptation des formes, d'une part avec une cremaillère (26a, 26b) au niveau des plaques (21) et, d'autre part, à un emplacement diamétralement opposé avec une crémaillère (26c, 26d) montée sur les blocs fixes (16).

15. Dispositif de flexion selon les revendications 3, 4 et 9, comportant des crémaillères associées aux boulons ronds d'un pont de compression, caractérisé en ce que le pont de compression (46, 47) est relié aux boulons ronds (48, 49) par une articulation (48a, 49a).

16. Dispositif de flexion selon la revendication 5, dans lequel des pistons de compression sont soumis à une pression de flexion variable, caractérisé en ce que la pression de flexion pour des paires de pistons de compression associés à chaque pièce intermédiaire (plaque 21 en forme de poussoir ou ponts de compression 56, 57) et agissant dans le même sens est modifiable en sens inverse au niveau des pistons du fait que, lorsque, par suite du déplacement d'un cylindre (1, 2) dans le sens axial, le plan médian (M) du palier radial d'une empoise s'écarte du plan de symétrie (S) des pistons de compression, les zones de guidage ou boulons ronds (50, 51) sont guidés sans aucun moment dans le bloc (16) correspondant solidaire d'un montant.
